# EUROPÄISCHE PATENTANMELDUNG

(11) **EP 2 306 125 A1**
(43) Veröffentlichungstag der Anmeldung: **06.04.2011**
(21) Anmeldenummer: 10009871.4
(22) Anmeldetag: 18.09.2010
(51) Int. Cl.: F25B 30/02, F25B 6/04, F25B 40/02

(54) **Wärmepumpe**

(30) Priorität: 28.09.2009 AT 15182009
(71) Anmelder: Vaillant GmbH, 42859 Remscheid (DE)
(72) Erfinder: Lahora Ponton, David, 01010 Vitoria-Gasteiz (Araba) (ES); Acedo Navarrete, Jose, 01010 Vitoria-Gasteiz (Araba) (ES); Besga Echavarri, Miguel Angel, 01010 Vitoria-Gasteiz (Araba) (ES); Gonzalez Sansomedi, Felix, 01010 Vitoria-Gasteiz (Araba) (ES); Ruiz de Larramendi Moreno, Alberto, 31271 Eulate (Navarra) (ES)
(74) Vertreter: Hocker, Thomas

(57) **Zusammenfassung**

Wärmepumpenkreislauf (1) mit mindestens einem Kompressor (2), einem Kondensator (3), einem Expansionsventil (4) und einem Verdampfer (5), wobei zwischen dem Kondensator (3) und dem Expansionsventil (4) ein weiterer Wärmetauscher (8) angeordnet ist.

## Beschreibung

Die Erfindung bezieht sich auf eine Wärmepumpe.

Wärmepumpen nehmen bereits bei relativ tiefen Temperaturen Wärme einer Umweltwärmequelle oder Abwärme einer anderen Wärmequelle auf und machen diese Wärme in einem Kreisprozess für Heizzwecke nutzbar. Umweltwärme kann solange genutzt werden, wie sie wärmer als das Kältemittel im Wärmepumpenkreislauf ist. Problematisch ist, dass gerade dann viel Heizwärme benötigt wird, wenn die Umweltwärmequelle in der Regel relativ kalt ist.

Der Erfindung liegt die Aufgabe zugrunde, den Einsatzbereich von Umweltwärmequellen zu vergrößern und somit einen effizienten Betrieb der Wärmepumpe auch bei sehr niedrigen Temperaturen der Umweltwärmequelle zu ermöglichen.

Erfindungsgemäß wird dies gemäß den Merkmalen des unabhängigen Anspruchs 1 dadurch gelöst, dass zwischen dem Kondensator und dem Expansionsventil ein weiterer Wärmetauscher angeordnet ist.

Vorteilhafte Ausgestaltungen der Erfindung ergeben sich durch die Merkmale der abhängigen Ansprüche.

So ist es besonders vorteilhaft, wenn der weitere Wärmetauscher Umweltwärme, insbesondere von derselben Umweltwärmequelle wie der Verdampfer, und / oder Abwärme mindestens einer der anderen Komponenten aufnimmt. Der Verdampfer und der weitere Wärmetauscher können Bestandteile eines Luftwärmetauschers sein, wobei die Luft zunächst den weiteren Wärmetauscher und dann den Verdampfer durchströmt. Erfindungsgemäß ist es jedoch auch möglich, dass ein Solar-, Erd- oder Raumabwärmetauscher Verwendung findet. Auch kann die Wärme von unterschiedlichen Wärmequellen genutzt werden.

Die Erfindung wird nun anhand der Figuren detailliert erläutert. Hierbei zeigen:
Figur 1 einen erfindungsgemäßen Wärmepumpenkreislauf sowie
Figur 2 ein log p - h - Diagramm, welches den Kreisprozess verdeutlicht.

Figur 1 zeigt Wärmepumpenkreislauf 1 mit einem Kompressor 2, einem Kondensator 3, einem Expansionsventil 4 und einem Verdampfer 5. Der Kondensator 3 ist mit einem Heizungskreislauf 7 verbunden. Im Gegensatz zu üblichen Wärmepumpenkreisläufen ist zwischen dem Kondensator 3 und dem Expansionsventil 4 ein weiterer Wärmetauscher 8 angeordnet. Der Verdampfer 5 und der weitere Wärmetauscher 8 sind Bestandteil eines Luftwärmetauschers 9, der über ein Gebläse 6 verfügt. Der weitere Wärmetauscher 8 und der Verdampfer 5 sind bezüglich der Luftströmung in Reihe geschaltet, wobei der weitere Wärmetauscher 8 zuerst in der Durchströmungsrichtung der Luft liegt.

Figur 2 zeigt den Kreisprozess im log p - h - Diagramm, in welchem das Naßdampfgebiet bezüglich Druck und Enthalpie dargestellt ist. Der Kompressor 2 verdichtet das Kältemittel, so hinter dem Kompressor 2 (Betriebspunkt a) ein Druck von über 20 * 10⁵ Pa und eine Temperatur von über 50°C vorliegt. Im Kondensator 3 wird das Kältemittel abgekühlt und die Wärme auf den Heizungskreislauf 7 übertragen. Anschließend (Betriebspunkt b) wird das Kältemittel zum weiteren Wärmetauscher 8 geleitet. Hier strömt Umgebungsluft (Punkt f) mit beispielsweise 7°C ein; das Kältemittel kühlt hierdurch im weiteren Wärmetauscher 8 ab, während gleichzeitig die Umgebungsluft auf 9°C erwärmt wird (Punkt g). Stromab des weiteren Wärmetauschers 8 (Betriebspunkt c) wird das Kältemittel in das Expansionsventil 4 geleitet, wo es sich entspannt und zugleich massiv abkühlt (Betriebspunkt d). Das kalte Kältemittel strömt in den Verdampfer 5, der unmittelbar neben dem weiteren Wärmetauscher 8 im Luftwärmetauscher 9 positioniert ist, und nimmt dort thermische Energie von der erwärmten Umgebungsluft auf. Die hierdurch abgekühlte Umgebungsluft strömt durch das Gebläse 6 mit einer Temperatur von etwa 3°C (Punkt h). Das Kältemittel strömt mit etwa 2 * 10⁵ Pa (Betriebspunkt e) zum Kompressor zurück, um dort wieder komprimiert zu werden.

## Patentansprüche

1. Wärmepumpenkreislauf (1) mit mindestens einem Kompressor (2), einem Kondensator (3), einem Expansionsventil (4) und einem Verdampfer (5),
**dadurch gekennzeichnet, dass** zwischen dem Kondensator (3) und dem Expansionsventil (4) ein weiterer Wärmetauscher (8) angeordnet ist und der Verdampfer (5) direkt mit dem Kompressor (2) verbunden ist.

2. Wärmepumpenkreislauf (1) nach Anspruch 1, **dadurch gekennzeichnet, dass** der weitere Wärmetauscher (8) Umweltwärme und / oder Abwärme mindestens einer der anderen Komponenten aufnimmt.

3. Wärmepumpenkreislauf (1) nach Anspruch 1 oder 2, **dadurch gekennzeichnet, dass** der Verdampfer (5) und der weitere Wärmetauscher (8) Wärme von derselben Umweltwärmequelle beziehen.

4. Wärmepumpenkreislauf (1) nach Anspruch 3, **dadurch gekennzeichnet, dass** der Verdampfer (5) und der weitere Wärmetauscher (8) Bestandteile eines Luftwärmetauschers (9) sind, wobei die Luft zunächst den weiteren Wärmetauscher (8) und dann den Verdampfer (5) durchströmt.

5. Wärmepumpenkreislauf (1) nach einem der Ansprüche 1 bis 3, **dadurch gekennzeichnet, dass** der Verdampfer (5) und der weitere Wärmetauscher (8) Bestandteile eines Solar-, Erd- oder Raumabwärmetauschers (9) sind.

6. Wärmepumpenkreislauf (1) nach einem der Ansprüche 1 oder 2, **dadurch gekennzeichnet, dass** der weitere Wärmetauscher (8) von einer anderen Wärmequelle Wärme bezieht als der Verdampfer (5).
